# EUROPÄISCHE PATENTSCHRIFT

(11) **EP 0 838 644 B1**
(45) Veröffentlichungstag und Bekanntmachung des Hinweises auf die Patenterteilung: **16.06.2004**
(21) Anmeldenummer: 97118534.3
(22) Anmeldetag: 24.10.1997
(51) Int. Cl.: F25D 21/06

(54) **Verfahren und Vorrichtung zum Abtauen eines Kühlers einer Kälteanlage**
Method and device for defrosting a cooler of a refrigeration plant
Procédé et dispositif pour dégivrer un refroidisseur d'une installation de réfrigération

(30) Priorität: 25.10.1996 DE 19644488
(43) Veröffentlichungstag der Anmeldung: 29.04.1998
(73) Patentinhaber: Meyer, Friedhelm, 57319 Bad Berleburg (DE)
(72) Erfinder: Meyer, Friedhelm, 57319 Bad Berleburg (DE)
(74) Vertreter: Klingseisen, Franz, Dipl.-Ing.

(56) Entgegenhaltungen:
- DE-A- 3 012 541
- US-A- 2 693 682
- US-A- 2 954 680
- US-A- 3 675 441

## Beschreibung

Die Erfindung betrifft ein Verfahren zum Abtauen eines Kühlers in einer Kälteanlage, wobei der Kühler von einem Kühlmittel wie kalter Sole od. dgl. durchströmt wird. Die Erfindung betrifft weiterhin eine Kälteanlage gemäß dem Oberbegriff des Anspruchs 2. Ein solches Verfahren und eine solche Anlage sind z.B. aus der US-A-3 675 441 bekannt.

Wenn sich bei derartigen Kälteanlagen Reif oder Eis am Kühler bildet, so wird zum Abtauen des Kühlers das in dem Kühlmittelkreislauf befindliche Kühlmittel erwärmt und durch den Kühler geleitet. Hierbei wird das gesamte im Kühlmittelkreislauf befindliche Kühlmittel erwärmt, wobei Wärmeverluste an das Leitungssystem auftreten, durch das das Kühlmittel strömt, so daß insgesamt eine höhere Wärmemenge zugeführt werden muß als für den Abtauvorgang am Kühler erforderlich.

Direktverdampfer (Kühler) werden elektrisch oder mit Heißgas abgetaut. Elektrische Abtauheizungen haben hohe Verlustleistungen, weil die Oberfläche der Elektroheizstäbe ca. 300 °C heiß wird. Die Kühlstellentemperatur wird dadurch beim Abtauvorgang erhöht und muß nach dem Abtauende bei dem neu einsetzenden Kühlprozeß wieder heruntergekühlt werden. Dies bedeutet einen zusätzlichen Energieeinsatz.

Hinzu kommt, daß das Tauwasser u.a. auf die heißen Elektroheizstäbe tropft und so eine ungewünschte Wasserdampfbildung entsteht. Wasserdampf schädigt nicht nur die zu kühlenden Waren, sondern führt unterhalb der 0-Grad-Grenze zu starker Eisbildung innerhalb der Kühlstelle.

Heißgas-Abtauverfahren sind in der Praxis zwar kostengünstig, jedoch unter Umständen sehr instabil und es kann im Tiefkühlbereich durch zu schnelles Aufheizen das Eis von den Kühlerlamellen abgesprengt werden, so daß Eisstücke (Resteis) in geringem Abstand vor den Kühlerlamellen ohne wärmeleitfähigen Kontakt verbleiben. Resteis, das keinen Kontakt mit den Kühlerlamellen hat, kann nicht weiter abgetaut werden, weil der Wärmeübergang fehlt.

Somit ist auch das Erfassen der Temperatur am Abtauende ein großes Problem, weil die Messung durch den Temperaturfühler für das Abtauende nur punktuell an den Luftkühlerlamellen erfolgen kann. Durch unterschiedliche Temperaturschichtungen kann auch dort starke Eisbildung entstehen, wo der Temperaturfühler für das Abtauende nicht plaziert ist.

Der Erfindung liegt die Aufgabe zugrunde, ein Verfahren und eine Kälteanlage der eingangs angegebenen Art so auszubilden, daß für den Abtauvorgang erheblich weniger Energie benötigt wird.

Diese Aufgabe wird erfindungsgemäß dadurch gelöst, daß nur das im Kühler befindliche Kühlmittel durch eine gegenüber dem Kühlmittelkreislauf der Kälteanlage abgeschlossene Bypassleitung geleitet, darin erwärmt und durch den Kühler geleitet wird. Auf diese Weise bedarf es nur. einer verringerten Wärmezufuhr gegenüber den bekannten Verfahren, weil nur das im Kühler befindliche Kühlmittel erwärmt zu werden braucht, um den Abtauvorgang durchzuführen, wobei auch Wärmeverluste an das außerhalb des Kühlers liegende Leitungssystem vermieden werden. Insgesamt wird durch die Erwärmung des nur im Kühler befindlichen Kühlmittels erheblich Energie eingespart gebenüber den bekannten Verfahren.

Zugleich kann durch das erfindungsgemäße Verfahren während des Abtauvorgangs die richtige Temperatur für das Abtauende in einfacher Weise ermittelt werden, indem eine Temperatursonde in der Bypassleitung eingesetzt wird.

Die Erfindung wird bspw. anhand der Zeichnung näher erläutert. Es zeigen
- Fig. 1: in einer schematischen Darstellung einen Kühler mit Abtauvorrichtung,
- Fig. 2: die Anordnung einer Tauchhülse bei der Vorrichtung nach Fig. 1,
- Fig. 3: eine Abwandlung der Bauweise nach Fig. 1, und
- Fig. 4: einen schematischen Querschnitt durch eine Tiefkühlinsel mit Abtauvorrichtung.

Fig. 1 zeigt ausschnittsweise einen Teil einer Kälteanlage mit einem schematisch dargestellten Kühler 1, der in Pfeilrichtung von einem Kühlmittel, wie bspw. kalter Sole od. dgl., durchströmt wird und in einem Gehäuse 2 angeordnet ist, in dem ein Gebläse 3 vorgesehen ist, das Luft durch den Kühler bzw. dessen Kühllamellen bläst.

An die durch den Kühler 1 führende Kühlmittelleitung 4 ist eine den Kühler umgehende Bypassleitung 5 bei 25 und 26 angeschlossen, an der ein Wärmetauscher 6 angeordnet ist, durch den das Kühlmittel in der Bypassleitung 5 erwärmt werden kann. In der Bypassleitung 5 ist eine Pumpe 7 angeordnet. Stromaufwärts von dem Kühler 1 und der Abzweigung 25 der Bypassleitung 5 ist ein Absperrventil 8 in der Kühlmittelleitung 4 angeordnet, damit der Kühler mit der Bypassleitung 5 gegenüber dem nicht dargestellten Kühlmittelkreislauf abgesperrt werden kann. Ein entsprechendes Absperrventil kann auch stromabwärts von dem Kühler 1 und der Abzweigung der Bypassleitung 5 angeordnet werden.

Wenn nach einer gewissen Betriebszeit der Kälteanlage Eisbildung an dem Kühler 1 auftritt, wird zum Abtauen des Kühlers 1 die Kühlmittelzufuhr zum Kühler durch das Absperrventil 8 abgesperrt und die Pumpe 7 eingeschaltet, während über den Wärmetauscher 6 das durch die Bypassleitung 5 und den Kühler 1 zirkulierende Kühlmittel erwärmt wird. Hierbei wird nur die im Kühler 1 und in der Bypassleitung befindliche Kühlmittelmenge erwärmt, um den Kühler 1 von innen heraus durch das erwärmte Kühlmittel abzutauen, so daß der Abtauvorgang schnell und mit einem minimalen Energieaufwand durchgeführt werden kann, während nach dem bekannten Verfahren das gesamte im Kühlmittelkreislauf enthaltene Kühlmittel erwärmt und durch den Kühler geleitet wird.

Bei 9 ist eine Auffangwanne mit einem Ablauf 10-für das Abtauwasser angedeutet.

Anstelle eines Wärmetauschers 6 kann auch ein Durchlauferhitzer oder eine andere Heizeinrichtung vorgesehen werden, mittels der das durch die Bypassleitung 5 strömende Kühlmittel erwärmt werden kann. Bei 11 ist ein Temperaturbegrenzer angedeutet, der die Wärmezufuhr an das Kühlmittel auf einen bestimmten Temperaturwert begrenzt.

Dadurch, daß bei dieser Abtauvorrichtung nur das im Kühler 1 und in der Bypassleitung 5 enthaltene Kühlmittel erwärmt wird, kann der für den Abtauvorgang erforderliche Energieaufwand auf 12 % des Energieaufwandes abgesenkt werden, der nach dem Stand der Technik für einen elektrischen Abtauvorgang erforderlich ist. Da beim Abtauvorgang die zugeführte Wärmeenergie getaktet bzw. schrittweise zugeführt wird, können durch die verringerte Wärmeleistung bei der beschriebenen Abtauvorrichtung auch die im Stand der Technik auftretenden hohen Stromspitzen reduziert werden, die aufgrund der hohen Anschlußleistung beim Takten auftreten.

Fig. 2 zeigt eine Tauchhülse 16, die bei der Vorrichtung nach Fig. 1 an der zweiten Abzweigung 26 der Bypassleitung 5 von der Kühlmittelleitung 4 zur Aufnahme einer Temperaturmeßsonde eingesetzt ist, um die Temperatur des durch den Bypass zirkulierenden Kühlmittels zu ermitteln.

Wird mittels der Temperaturmeßsonde in der Tauchhülse 16 bspw. eine Temperatur von +10 °C gemessen, so wird der Abtauvorgang beendet und der Kühlprozeß wieder eingeleitet, weil durch eine Temperatur von +10 °C im Abtaukreislauf das Ende eines Abtauvorgangs angezeigt wird, bei dem keine Eisbildung mehr vorhanden ist. Auf diese Weise erhält man während des Abtauvorgangs eine klare Bestimmung der Abtauendtemperatur.

Fig. 3 zeigt eine abgewandelte Ausführungsform der Anordnung nach Fig. 1, wobei die Bypassleitung 5 durch die Tauwasserwanne 9 verläuft, um dort befindliches Eis aufzutauen und damit das Tauwasser bei 10 ungehindert ablaufen kann und nicht weiter gefriert.

Fig. 4 zeigt in einem Querschnitt eine Tiefkühlinsel, wie sie bspw. in Kaufhäusern zur Präsentation von Tiefkühlwaren verwendet wird. Mit 27 ist die äußere Isolierung eines im Querschnitt U-förmigen Gehäuses 28 bezeichnet, das zur Ausbildung eines Kühlluftkreislaufs hohl ausgebildet und im oberen Bereich mit Luft-Aus- und Eintrittsschlitzen 29 versehen ist. Zwischen der inneren Bodenfläche 30 des hohlen Gehäuses 28 und der Bodenisolierung 27 ist ein Kühler 31 angeordnet, durch den mittels eines Gebläses 32 Luft gefördert wird, die in Pfeilrichtung das Gehäuse 28 durchströmt und zwischen den Schlitzen 29 einen Kühlluftschleier 33 über der zu kühlenden Ware bildet. Bei 4 ist die durch den Kühler 31 geführte Leitung 4 der Vorrichtung von Fig. 1 mit dem Absperrventil 8 wiedergegeben. Während bei den vorher beschriebenen Ausführungsformen der Abtaukreislauf mit der Bypassleitung 5 unmittelbar mit dem Kühler 1 eine Einheit bildet, ist bei dieser Ausführungsform aus Montagegründen der Abtaukreislauf mit der Bypassleitung 5 unmittelbar unter der Tiefkühlinsel bzw. außerhalb der Isolierung 27 angeordnet und über lösbare Abzweigungen 25, 26 mit der Kühlmittelleitung 4 verbunden. Auf diese Weise kann eine derartige Tiefkühlinsel ohne weiteres mit einem solchen Abtaukreislauf nachgerüstet werden oder es kann der Abtaukreislauf gesondert gewartet werden, ohne daß hierdurch der Kühlbetrieb durch den Kühler 31 beeinträchtigt wird. An den Abzweigstellen 25 und 26 können entsprechende Mehrwegeventile vorgesehen sein. Auch bei dieser Ausgestaltung bildet der Kühler 31 mit Abtauvorrichtung in Form der Bypassleitung 5 eine Einheit ohne lange Verbindungsleitungen, so daß auch bei dieser Ausführungsform eine schnelle und effiziente Abtauung bei möglichst geringem Energieeinsatz erreicht wird.

Durch die schnelle und wirksame Abtauung bei der Anordnung nach Fig. 4 wird ein Antauen der Tiefkühlwaren in dem Gehäuse 28 und damit eine Unterbrechung der Kühlkette verhindert.

Wenn bei einer Kälteanlage mehrere Kühler vorgesehen sind, die über gemeinsame Versorgungsleitungen mit Kühlmittel versorgt werden, so wird die beschriebene Abtauvorrichtung an jedem einzelnen Kühler unmittelbar vorgesehen, so daß Kühler und Abtauvorrichtung eine wärmetechnische Einheit bilden, auch wenn der Abtaukreislauf abmontierbar am Kühler angebracht ist, wie bei dem Ausführungsbeispiel nach Fig. 4.

Durch die beschriebenen Ausführungsformen erhält man einen schnellen Abtauvorgang, wobei vor allem ein Aufheizen der Waren in Tiefkühl-Verkaufsgondeln vermieden wird. Ein weiterer Vorteil ist, daß sich kein Wasserdampf während des Abtauvorgangs bildet und bis 75 % Energiekosten während des Abtauvorgangs eingespart werden können. Es ergeben sich niedrige Heizungsanschlußwerte, so daß Stromspitzen vermieden werden.

Neben einem montagefreundlichen Aufbau ergibt sich durch die Zirkulation der Warmsole während des Abtauvorgangs eine klare Bestimmung der Abtauendtemperatur. Eine Resteisbildung wird durch die beschriebene Abtauvorrichtung am Luftkühler nicht zugelassen, so daß eine gleichbleibende Kälteleistung im Kühlbetrieb erreicht wird. Schließlich wird durch die beschriebene Abtauvorrichtung die Umwelt dadurch entlastet, daß weniger Primärenergie zum Einsatz kommt.

Diese Vorteile werden vor allem dadurch erreicht, daß im Bypasskreislauf als Wärmeträger flüssige Sole verwendet wird, die einen um den Faktor 50 besseren Wärmeleitkoeffizienten hat als ein gasförmiges Kältemittel. So ist der Wärmeleitkoeffizient für gasförmiges HFCKW-Kältemittel R 22 W/mk = 0,01, während der Wärmeleitkoeffizient für Kaltsole W/mk = 0,5 beträgt. Wenn ein flüssiges Medium wie Kaltsole verwendet wird, entfällt eine Förderung durch einen Verdichter unter Druck, wie es bei Heißgas der Fall ist.

In Fig. 4 kann zwischen Heizeinrichtung 6 und Anschluß 26 ein Rückschlagventil in der Leitung 5 vorgesehen werden, um einen Kurzschluß zwischen Abtaukreislauf und Kühlkreislauf zu verhindern.

## Patentansprüche

1. Verfahren zum Abtauen eines Kühlers (1) bzw. Wärmetauschers in einer Kälteanlage mit einem Kühlmittelkreislauf, wobei der Kühler vom einem Kühlmittel wie kalter Sole durchströmt wird,
**dadurch gekennzeichnet,**
**daß** der Kühler (1) gegenüber dem Kühlmittelkreislauf abgesperrt und nur das im Kühler (1) befindliche Kühlmittel erwärmt wird, wobei man dieses durch den Kühler (1) über eine Bypassleitung (5) zirkulieren läßt.

2. Kälteanlage mit einem in einem Kühlmittelkreislauf angeordneten Kühler (1) bzw. Wärmetauscher und einer Vorrichtung zum Abtauen des Kühlers bzw. Wärmetauschers, bei der der Kühler von einem Kühlmittel wie Sole durchströmt wird,
**gekennzeichnet durch** Mittel zum Absperren des Kühlers bzw. Wärmetauschers gegenüber dem Kühlmittelkreislauf und
eine den Kühler (1) umgehende Bypassleitung (5), in der eine Pumpe (7) und eine Heizeinrichtung (6) angeordnet sind.

3. Kälteanlage nach Anspruch 2, wobei die Heizeinrichtung als Wärmetauscher ausgebildet ist.

4. Kälteanlage nach Anspruch 2, wobei die Heizeinrichtung als Durchlauferhitzer ausgebildet ist.

5. Kälteanlage nach einem der Ansprüche 2 bis 4, wobei ein Temperaturbegrenzer (11) an der Heizeinrichtung (6) vorgesehen ist.

6. Kälteanlage nach einem der vorhergehenden Ansprüche, wobei in der Bypassleitung (5) eine Temperaturmeßsonde (16) im Rücklauf vor der Pumpe (7) angeordnet ist, mittels der die Temperatur des den Bypass durchströmenden Kühlmittels zur Bestimmung des Abtauendes festgestellt werden kann.

7. Kälteanlage nach einem der vorhergehenden Ansprüche, wobei die Bypassleitung (5) durdh eine Tauwasserwanne (9) geführt ist.

8. Kälteanlage nach einem der vorhergehenden Ansprüche, wobei die Bypassleitung (5) über lösbare Anschlußstellen (25, 26) mit der Kühlmittelleitung (4) lösbar verbunden ist.

## Claims

1. Method for defrosting a cooling apparatus (1) or heat exchanger in a refrigerating plant having a coolant circuit, wherein a coolant such as cold brine flows through the cooling apparatus,
**characterized in that**
the cooling apparatus (1) is blocked off from the coolant circuit and only the coolant located in the cooling apparatus (1) is heated, wherein this is allowed to circulate through the cooling apparatus (1) by means of a bypass duct (5).

2. Refrigerating plant comprising a cooling apparatus (1) or heat exchanger arranged in a coolant circuit; and a device for thawing the cooling apparatus or heat exchanger, wherein a coolant such as brine flows through the cooling apparatus,
**characterized by**
means for blocking the cooling apparatus or heat exchanger off from the coolant circuit; and a bypass duct (5) avoiding the cooling apparatus (1), wherein a pump (7) and a heating means (6) are arranged in the bypass duct (5).

3. Refrigerating plant according to claim 2, wherein the heating means is formed as a heat exchanger.

4. Refrigerating plant according to claim 2, wherein the heating means is formed as a flow heater.

5. Refrigerating plant according to one of claims 2 to 4, wherein a temperature limiter (11) is provided on the heating means (6).

6. Refrigerating plant according to one of the preceding claims, wherein in the bypass duct (5) a temperature measuring probe (16) is arranged in the runback before the pump (7), by means of which the temperature of the coolant flowing through the bypass can be detected for determining the thawing end.

7. Refrigerating plant according to one of the preceding claims, wherein the bypass duct (5) is guided through a thaw-water trough (9).

8. Refrigerating plant according to one of the preceding claims, wherein the bypass duct (5) is releasably connected to the coolant duct (4) by means of releasable connections (25, 26).

## Revendications

1. Procédé de dégriver un refrigérateur (1) respectivement échangeur de chaleur dans une installation frigorifique ayant une circulation de réfrigérant, le réfrigérateur étant traversé par un réfrigérant comme eau salée froide,
**caractérisé en ce que**
le refrigérateur (1) est fermé contre la circulation de réfrigérant et seulement le réfrigérant dans le réfrigérateur (1) est chauffé, étant fait circuler au travers du refrigérateur (1) via un by-pass (5).

2. Installation frigorifique ayant un réfrigérant (1) respectivement échangeur de chaleur disposé dans une circulation de réfrigérant et un dispositif pour dégriver le refrigérateur respectivement échangeur de chaleur, dans lequel le refrigérateur est traversé par un réfrigérant comme eau salée,
**caractérisé par** des moyens pour fermer le refrigérateur respectivement échangeur de chaleur contre la circulation de réfrigérant et un by-pass (5) contournant le réfrigérant (1) dans lequel une pompe (7) et une installation de chauffage (6) sont disposées.

3. Installation frigorifique selon la revendication 2,
le moyen de chauffage étant formé comme échangeur de chaleur.

4. Installation frigorifique selon la revendication 2,
le moyen de chauffage étant formé comme un chauff-eau.

5. Installation frigorifique selon une des revendications 2 à 4,
un délimiteur de température (11) étant prévu au moyen de chauffage (6).

6. Installation frigorifique selon une des revendications précédentes,
dans le by-pass (5) une sonde (16) de température étant disposée dans le retour devant la pompe (7), par laquelle la température du réfrigérant traversant le by-pass peut être constatée pour déterminer la fin du dégrivage.

7. Installation frigorifique selon une des revendications précédentes, le by-pass (5) étant conduit par une bassine (9) pour eau fondu.

8. Installation frigorifique selon une des revendications précédentes,
le by-pass (5) étant connecté détachable via des points de jonction (25, 26) détachables avec la conduite (4) de réfrigérant.
